# EUROPÄISCHE PATENTSCHRIFT

(11) **EP 0 791 348 B1**
(45) Veröffentlichungstag und Bekanntmachung des Hinweises auf die Patenterteilung: **24.07.2002**
(21) Anmeldenummer: 97102772.7
(22) Anmeldetag: 20.02.1997
(51) Int. Cl.: A61G 9/00

(54) **Steckbecken**
Bed-pan
Bassin de lit

(30) Priorität: 21.02.1996 DE 29603023 U; 01.04.1996 DE 29606025 U
(43) Veröffentlichungstag der Anmeldung: 27.08.1997
(73) Patentinhaber: Behrendt, Klaus-Peter, 38388 Twieflingen (DE)
(72) Erfinder: Behrendt, Klaus-Peter, 38388 Twieflingen (DE)
(74) Vertreter: Einsel, Martin, Dipl.-Phys.

(56) Entgegenhaltungen:
- CA-A- 887 353
- DE-A- 3 202 372
- DE-A- 4 143 256
- DE-U- 9 000 162
- DE-U- 29 606 025
- US-A- 1 507 336

## Beschreibung

Die Erfindung betrifft eine Heizvorrichtung für ein Steckbecken.

Steckbecken, insbesondere Einzelsteckbecken, sind bekannt. Diese werden im Allgemeinen aus Metall gefertigt und weisen einen Deckel auf. Sie werden für Pflegebedürftige benötigt, die ihre Notdurft nur noch im Bett und nicht ohne fremde Hilfe verrichten können. Da die Steckbecken aus Metall gefertigt sind, werden sie von den Pflegebedürftigen stets als zu kalt empfunden. Dadurch verkrampfen sich die Pflegebedürftigen beim Benutzen der Steckbecken. Der Stuhlgang wird daher für sie zu einem lästigen Muss.

DE 41 43 256 A1 beschreibt einen beheizbaren Toilettensitz für herkömmliche Toiletten, wobei in dem Toilettensitzring oder dem Toilettensitzdeckel ein erwärmbares Speichermedium vorgesehen ist. Hierbei sind Toilettensitzring und Toilettensitzdeckel fest mit der Toilette verbunden.

In dem US-Patent 1,507,336 ist ein beheizbares Steckbecken beschrieben, wobei in die Sitzfläche eine elektrische Heizung integriert ist. Von Nachteil ist, dass bei der Reinigung die Sitzfläche samt Heizvorrichtung gereinigt werden muss.

Weiter beschreibt das kanadische Patent Nr. 887 353 ein beheizbares Steckbecken, wobei unterhalb der Sitzfläche ein ringförmiger Hohlraum verläuft, der mit heißem Wasser zur Vorwärmung angefüllt werden kann. Auch hier ist die Heizvorrichtung integraler Bestandteil des Steckbeckens beziehungsweise der Sitzfläche und kann nicht separat gehandhabt werden.

Der Erfindung liegt daher die Aufgabe zugrunde, eine Heizeinrichtung für ein Steckbecken zu schaffen, welches diesen Nachteil nicht mehr aufweist.

Die Aufgabe wird durch die in Anspruch 1 definierte Erfindung gelöst. Weiterbildungen sind in den Unteransprüchen definiert. Dadurch wird ein Steckbecken geschaffen, welches sich während des Nichtbenutzens auf eine angenehme Temperatur erwärmen lässt. Ein auf diese Art erwärmtes Steckbecken wird von dem Pflegebedürftigen als sehr angenehm empfunden. Ein Verkrampfen aufgrund eines zu kalten Steckbeckens tritt mit dem erfindungsgemäßen Steckbecken nicht mehr auf. Das von sich aus bereits unangenehme Ereignis der Verrichtung der Notdurft im Bett wird mit dem erfindungsgemäßen Steckbecken angenehmer gestaltet.

Im Prinzip wird eine Heizvorrichtung für ein Steckbecken geschaffen, die die Form eines Deckels aufweist und wie ein Deckel auf das Steckbecken aufgelegt werden kann. Sie ersetzt somit den eigentlichen Deckel eines solchen Steckbeckens. Die Heizeinrichtung bzw. der Deckel weist ein Gehäuse auf, in dem innenliegend Heizdrähte oder sich erwärmende Elemente, die von außen durch Temperatureinstellmittel auf eine bestimmte Temperatur eingestellt werden können, angeordnet sind. Zum Anschluss an eine Stromversorgung sind Anschlussmittel an dem Gehäuse oder dem Temperatureinstellmittel vorgesehen. Das Gehäuse weist vorzugsweise eine solche äußere Form auf, daß es sich optimal angepaßt in die obere Öffnung des Steckbeckens einfügen läßt. Eine Wärmeübertragung ist im Bereich der aufeinanderliegenden Flächen optimal möglich. Um das Gehäuse bzw. die Heizeinrichtung auf das Steckbecken auffügen zu können, ist auf der Oberseite des Gehäuses zumindest ein Griffelement vorgesehen. Auf der Unterseite des Gehäuses sind Mittel zum Verhindem eines Verrutschens des Deckels in der oberen Öffnung des Steckbeckens vorgesehen. Diese Mittel können beispielsweise Fußelemente, insbesondere halbkugelförmige Fußelemente, ein umlaufendes oder segmentiertes Ringelement, stiftförmige Elemente oder aber eine Auskragung auf der Unterseite des Gehäuseunterteils oder dergleichen sein. Wird das Steckbecken gerade benutzt, kann die Heizeinrichtung dann auf diesen Haltemitteln, wie Fußelementen, Auskragungen oder dergleichen abgestellt werden. Das Gehäuse besteht vorzugsweise aus einem festen, hitzebeständigen Material, insbesondere V2A-Stahl oder Aluminium. Es weist beispielsweise einen Durchmesser von etwa 320 mm und eine Höhe von etwa 55 mm auf. Als Soll-Temperatur wird beispielsweise eine Temperatur von 35 °C eingestellt. Dies wird dann als sehr angenehm von den Pflegebedürftigen empfunden, da diese Temperatur etwa der Körpertemperatur entspricht.

Zur näheren Erläuterung der Erfindung werden im folgenden Ausführungsbeispiele einer erfindungsgemäßen Heizvorrichtung für ein Steckbecken anhand der Zeichnungen beschrieben. Diese zeigen in:
- Figur 1: eine teilweise geschnittene Seitenansicht einer erfindungsgemäßen Heizeinrichtung,
- Figur 2: eine teilweise geschnittene Seitenansicht einer zweiten Ausführungsform einer erfindungsgemäßen Heizeinrichtung mit Steckbecken,
- Figur 3: eine Draufsicht auf eine dritte Ausführungsform einer erfindungsgemäßen Heizeinrichtung,
- Figur 4: eine seitliche Schnittansicht einer vierten Ausführungsform einer erfindungsgemäßen Heizeinrichtung,
- Figur 5: eine Draufsicht auf die Heizeinrichtung gemäß Figur 4, und
- Figur 6: eine Prinzipskizze eines Schaltplanes für eine Heizeinrichtung gemäß Figur 4.

In **Figur 1** ist eine teilweise geschnittene Seitenansicht einer erfindungsgemäßen Heizeinrichtung 1 dargestellt. Die Heizeinrichtung 1 weist ein Gehäuse 2 auf. Das Gehäuse 2 ist in Fig. 1 als Hohlkörper dargestellt. Das Gehäuse 2 weist eine Oberseite 3 und eine Unterseite 4 auf. Die Unterseite 4 ist kleiner dimensioniert als die Oberseite 3. Oberseite und Unterseite sind miteinander durch eine schräg angeordnete umlaufende Wandung 5 verbunden. Im Bereich der Oberseite 3 ist eine umlaufende Kante 6 vorgesehen. In der Seitenansicht entsteht daher ein etwa konusförmiges Bauteil.

Auf der Unterseite 4 des Gehäuses 2 sind Haltemittel 7 als halbkugelförmige Fußelemente vorgesehen. Die halbkugelförmigen Fußelemente 7 sind am äußeren Rand, etwa im Bereich der Abknickung zur Wandung 5, angeordnet. Vorteilhaft sind drei Fußelemente über den Umfang der Unterseite 4 des Gehäuses 2 angeordnet. Die Fußelemente dienen als Haltemittel beim Auffügen der Heizeinrichtung auf ein Steckbecken. Sie verhindern ein Verrutschen Heizeinrichtung. Im vom Steckbecken abgenommenen Zustand, wie er in Fig. 1 dargestellt ist, dienen die Haltemittel als Standmittel. Auf ihnen kann die Heizeinrichtung selbst im erwärmten Zustand bodenfem abgestellt werden, ohne daß die Gefahr einer evtl. Schädigung der Abstellfläche durch Wärme auftreten kann.

Auf der Oberseite 3 des Gehäuses 2 ist ein halbkreisförmiges Griffelement 8 angeordnet. Neben dem halbkreisförmigen Griffelement 8 ist ein Temperatureinstellmittel 9, beispielsweise ein Thermostat, vorgesehen. An dem Temperatureinstellmittel 9 oder im Bereich des Temperatureinstellmittels ist ein Anschlußmittel 10 für die Stromversorgung vorgesehen. Von dem Anschlußmittel 10 bzw. von dem Temperatureinstellmittel 9 führt ein nicht dargestelltes Kabel zu Heizdrähten 11 innerhalb des Gehäuses 2. Vorzugsweise sind die Heizdrähte 11 in dem Bereich des Gehäuses vorgesehen, der am besten die Wärme auf das Steckbecken, auf welches die Heizeinrichtung als Deckel aufgefügt wird, übertragen kann. In dem in Fig. 1 dargestellten Fall sind daher die Heizdrähte 11 im Bereich der Wandung 5 angeordnet. Beispielsweise laufen die Heizdrähte im wesentlichen kreisförmig innerhalb des Gehäuses, wobei sie zumindest einmal mäandriert werden.

Als Material für das Gehäuse bzw. für die Heizeinrichtung wird vorzugsweise Aluminium gewählt. Zumindest aber sollte ein festes, hitzebeständiges Material verwendet werden. Im Gegensatz zu bekannten Heizeinrichtungen soll allerdings im vorliegenden Falle lediglich eine Temperatur von ca. 35 °C durch die Heizeinrichtung für das Steckbecken erzielt werden.

**Figur 2** zeigt eine zweite Ausführungsform einer erfindungsgemäßen Heizeinrichtung 1. Diese ist auf ein Steckbecken 12 aufgefügt. Die Anpassung der umlaufenden Wandung 5 des Gehäuses 2 der Heizeinrichtung 1 an eine obere Wandung 13 im Bereich der Öffnung des Steckbeckens ist deutlich erkennbar. Zum Verhindern eines Verrutschens des Deckels als Gehäuse 2 in der oberen Öffnung des Steckbeckens 12 dienen die Haltemittel 7. Diese sind im Gegensatz zu der Ausführungsform gemäß Fig. 1 in der Ausführungsform gemäß Fig. 2 Stifte. Diese klemmen sich in der Öffnung des Steckbeckens fest.

Bei dieser zweiten Ausführungsform einer erfindungsgemäßen Heizeinrichtung 1 ist anstelle eines Hohlkörpers für das Gehäuse 2 ein Vollkörper vorgesehen. Der Vollkörper besteht vorzugsweise aus zwei Platten 14, 15. Die Heizdrähte oder sich erwärmenden Elemente 11 sind zwischen diese beiden Platten 14, 15 eingefügt. Beispielsweise können sie auch darin eingegossen sein. In dem Vollmaterial ist eine bessere Wärmeleitung möglich als in einem Hohlkörper, weswegen die Anordnung der Heizelemente in diesem Ausführungsbeispiel mehr in dem breiteren Teil des Gehäuses, nämlich dem mittleren Teil, positioniert sind. Die Heizdrähte können aber ebenso gut im Randbereich der Wandung 5 angeordnet sein.

In **Figur 3** ist eine Draufsicht auf eine dritte Ausführungsform einer erfindungsgemäßen Heizeinrichtung 1 dargestellt. Anstelle der halbkugelförmigen Fußelemente in Fig. 1 bzw. der stiftförmigen Elemente gemäß Fig. 2 sind in der Ausführungsform gemäß Fig. 3 Segmente eines Ringelementes als Haltemittel 7 dargestellt. Es könnte alternativ auch ein vollständig umlaufendes Ringelement vorgesehen werden.

Das Griffelement 8 ist in der Draufsicht als flaches Bauteil, welches beispielsweise durch Verschweißen, auf dem Gehäuse aufgefügt ist, dargestellt. Vorzugsweise sollte das Griffelement allerdings aus einem Material gefertigt werden, welches Hitze nicht leitet. Ansonsten bestünde die Gefahr, daß bei einer eventuell zu heiß gewordenen Heizeinrichtung diese nicht mehr von dem Steckbecken entfernt werden kann aufgrund der zu großen Hitze. Falls ein wärmebeständiger Kunststoff für das Griffelement verwendet wird, kann dieses auch durch Verschrauben an dem Gehäuse der Heizeinrichtung befestigt werden.

Im Bereich des Temperatureinstellmittels 9 ist ein Kabel 16 für die Stromversorgung nach außen geführt. Vorzugsweise kann die Heizeinrichtung an eine normale 230 Volt-Steckdose angeschlossen werden. Die Heizdrähte 11 sind kreisförmig, ineinander übergehend angeordnet und durch strichpunktierte Linien angedeutet.

Die Abmessungen der Heizeinrichtung sind vorzugsweise an die Abmessungen der oberen Öffnung des Steckbeckens angepaßt. Vorzugsweise weist die Oberseite 3 des Gehäuses 2 einen Durchmesser von etwa 300 mm, die Unterseite 4 des Gehäuses einen Durchmesser von etwa 200 mm auf. Die umlaufende Kante 6 hat beispielsweise eine Höhe von 5 mm, wobei die Gesamthöhe im breitesten Bereich des Gehäuses 20 mm oder auch 50 - 60 mm betragen kann. Eine solche Heizeinrichtung ist beispielsweise angepaßt an ein Steckbecken mit einem oberen Öffnungsdurchmesser an der schmalsten Stelle von 200 mm und einer Beckenhöhe in diesem Bereich von 70 mm. Selbstverständlich sind auch Ausführungsformen mit kleineren Abmessungen für Steckbecken für Kinder vorsehbar, beispielsweise mit einem Durchmesser an der Oberseite 3 von etwa 230 mm.

In **Figur 4** ist eine vierte Ausführungsform einer erfindungsgemäßen Heizeinrichtung 1 als Hohlkörper im Querschnitt dargestellt. Die Heizeinrichtung weist ein Gehäuseoberteil 20 und ein Gehäuseunterteil 21 auf. Das Gehäuseoberteil greift mit einem Bördelrand 26 über das Gehäuseunterteil hinweg.

Auf der Oberseite 23 des Gehäuseoberteils 20 ist ein Griffelement 28 vorgesehen. Ebenso ist ein Ein/Aus-Schalter auf der Oberseite 23 angeordnet zum Ein- oder Ausschalten der Heizeinrichtung 1. Das Kabel 16 für die Stromversorgung ist ebenfalls auf der Oberseite 23 des Gehäuseoberteils 20 herausgeführt.

Das Gehäuseunterteil 21 weist auf seiner Unterseite 24 eine Auskragung 27 auf. Die Auskragung 27 dient, ebenso wie die Haltemittel 7 gemäß der vorigen Figuren, als Haltemittel gegen ein Verrutschen in der oberen Öffnung des Steckbeckens. Die Auskragung 27 ist in das Gehäuseunterteil 21 eingeformt.

Im Bereich einer Wandung 25 des Gehäuseunterteils 21, welche beim Auffügen der Heizeinrichtung 1 auf ein Steckbecken auf dessen oberer Wandung 13 aufliegt, ist eine Heizspirale 31 vorgesehen. Ein einstellbarer Thermostat 29 im Inneren der Heizeinrichtung 1 ist zur Voreinstellung der Temperatur der Heizspirale 31 vorgesehen. Vorzugsweise begrenzt der Thermostat die einstellbare Temperatur auf 30 bis 40 °C.

Um ein Überhitzen der Heizeinrichtung 1 zu verhindern, ist vorzugsweise ein Sicherheitsthermostat 32 ebenfalls im Inneren des Gehäuses vorgesehen. Der Sicherheitsthermostat 32 begrenzt die maximale Temperatur auf beispielsweise 50 °C. Bei Überschreiten der maximal gewählten Temperatur wird die Heizeinrichtung dann abgeschaltet.

Zum Anschluß von Thermostaten 29, 32, Heizspirale 31 und Kabel 16 zur Stromversorgung, sowie des Ein/Aus-Schalters 30 ist im Inneren des Gehäuses eine Klemmleiste 33 vorgesehen.

**Figur 5** zeigt eine Draufsicht auf das Gehäuse gemäß Figur 4. In der Draufsicht ist das in der Seitenansicht sich gewölbt zeigende Gehäuseoberteil 20 mit den darauf aufgefügten Ein/Aus-Schalter 30, dem Griffelement 28 und dem Kabel 16 für die Stromversorgung dargestellt.

In **Figur 6** ist ein Schaltplan der Heizeinrichtung gemäß Figur 4 dargestellt. Die Thermostate 29, 32 sind so gewählt, daß sie als Schalter im Bedarfsfalle stromlos geschaltet werden. Es tritt damit eine Unterbrechung der Stromversorgung der Heizspirale 31 auf. Umgekehrt ist der Ein/Aus-Schalter so vorgesehen, daß durch Betätigung des Schalters der Stromkreis geschlossen wird.

Für die Heizeinrichtung gemäß **Figur 4** ist eine vorzugsweise Heizleistung von 500 Watt bei einer Stromversorgung von 230 Volt gewählt.

Der Ein/Aus-Schalter ist vorzugsweise zweipolig. Das Griffelement 28 und das Gehäuse 2 werden vorzugsweise aus poliertem V2A-Stahl gefertigt. Die Abmessungen des Gehäuses weisen beispielsweise auf der Oberseite einen Durchmesser von 310 mm, an der Unterseite, im Bereich der Auskragung 27, beispielsweise von 195 mm, eine Höhe des Gehäuses von 55 mm und eine Höhe der umlaufenden oberen Kante im Bereich des Bördelrandes 26 von 12 mm auf.

### Bezugszeichenliste

- 01: Heizeinrichtung
- 02: Gehäuse
- 03: Oberseite
- 04: Unterseite
- 05: Wandung
- 06: umlaufende Kante
- 07: Fußelement / Haltemittel
- 08: Griffelement
- 09: Temperatureinstellmittel

- 10: Anschlußmittel für die Stromversorgung
- 11: Heizdrähte
- 12: Steckbecken
- 13: obere Wandung
- 14: Platte
- 15: Platte
- 16: Kabel für die Stromversorgung

- 20: Gehäuseoberteil
- 21: Gehäuseunterteil
- 23: Oberseite
- 24: Unterseite
- 25: Wandung
- 26: Bördelrand
- 27: Haltemittel / Auskragung
- 28: Griffelement
- 29: Thermostat

- 30: Ein/Aus-Schalter
- 31: Heizspirale
- 32: Sicherheitsthermostat
- 33: Klemmleiste

## Patentansprüche

1. Heizvorrichtung für ein Steckbecken, wobei die Heizeinrichtung (1) die Form eines Deckels für das Steckbecken (12) aufweist, der vor Benutzung entfernbar ist,
**dadurch gekennzeichnet,**
**dass** die Heizvorrichtung vollständig abnehmbar ausgestaltet ist.

2. Heizeinrichtung nach Anspruch 1,
**dadurch gekennzeichnet,**
**dass** die Heizeinrichtung (1) ein Gehäuse (2) mit innen liegenden Heizdrähten (11, 31) oder sich erwärmenden Elementen und ein einstellbares Temperatureinstellmittel (9, 29), insbesondere einen Thermostat, und Anschlussmittel (10) und/oder ein Kabel (16) für die Stromversorgung aufweist.

3. Heizeinrichtung nach Anspruch 1 oder 2,
**dadurch gekennzeichnet,**
**dass** das Gehäuse (2) auf seiner Oberseite (3, 23) ein oder mehrere Griffelemente (8, 28) und auf seiner Unterseite (4, 24) Haltemittel (7, 27) zum Verhindem eines Verrutschens des Deckels in der oberen Öffnung des Steckbeckens (12) aufweist.

4. Heizeinrichtung nach Anspruch 3,
**dadurch gekennzeichnet,**
**dass** die Haltemittel (7, 27) Fußelemente, insbesondere halbkugelförmige Fußelemente, ein umlaufendes oder segmentiertes Ringelement, stiftförmige Elemente oder eine eingeformte Auskragung auf der Unterseite (24) eines Gehäuseunterteils (21) sind.

5. Heizeinrichtung nach einem der Ansprüche 1 bis 4,
**dadurch gekennzeichnet,**
**dass** die untere Form des Gehäuses (2) der Heizeinrichtung (1) so an die obere Öffnung des Steckbeckens (12) passgenau gefertigt ist und dort anliegt.

6. Heizeinrichtung nach einem der Ansprüche 1 bis 5,
**dadurch gekennzeichnet,**
**dass** das Gehäuse (2) der Heizeinrichtung (1) aus einem festen, wärmebeständigen Material, insbesondere V2A-Stahl oder Aluminium, besteht.

7. Heizeinrichtung nach einem der Ansprüche 1 bis 6,
**dadurch gekennzeichnet,**
**dass** die Soll-Temperatur der Heizeinrichtung (1) T = 30 - 40 °C beträgt.

8. Heizeinrichtung nach einem der Ansprüche 1 bis 7,
**dadurch gekennzeichnet,**
**dass** das Gehäuse (2) einen Durchmesser an der Oberseite (3, 23) von d = 310 mm, einen Durchmesser an der Unterseite (4) von d = 195 mm, eine Höhe von h = 55 mm und eine Höhe einer umlaufenden oberen Kante (6) von h = 12 mm aufweist, oder dass ein Durchmesser an der Oberseite (3, 23) von d = 230 mm für kleine Steckbeckenausführungsformen vorgesehen ist.

9. Heizeinrichtung nach einem der Ansprüche 1 bis 8,
**dadurch gekennzeichnet,**
**dass** ein gebogenes oder halbkreisförmiges flaches Griffelement (8, 28) auf der Oberseite (3, 23) des Gehäuses (2) und auf der Unterseite (4, 24) des Gehäuses (2) als Haltemittel drei halbkreisförmige Fußelemente (7) oder eine Auskragung (27) des Gehäuseunterteils (21) vorgesehen sind.

10. Heizeinrichtung nach einem der Ansprüche 1 bis 9,
**dadurch gekennzeichnet,**
**dass** das Gehäuse (2) als Hohlkörper oder als Körper aus Vollmaterial mit darin eingebetteten Heizdrähten (11), Heizspirale (31) oder sich erwärmenden Elementen vorgesehen ist, insbesondere dass ein Vollkörper bestehend aus zwei Platten (14, 15) oder ein Hohlkörper bestehend aus einem Gehäuseoberteil (20) und einem Gehäuseunterteil (21) vorgesehen ist.

11. Heizeinrichtung nach einem der vorstehenden Ansprüche,
**dadurch gekennzeichnet,**
**dass** ein Sicherheitsthermostat (32) vorgesehen ist, der bei einer vorgebbaren Maximaltemperatur, insbesondere einer Temperatur von T = 50 °C, die Heizeinrichtung (1) stromlos schaltet.

## Claims

1. A heating device for a bed pan, wherein the heating device (1) takes the form of a cover for the bed pan (12) and said cover is removable prior to use,
**characterised in that**
the heating device is designed to be fully detachable.

2. A heating device in accordance with Claim 1,
**characterised in that**
the heating device (1) comprises a housing (2) having inwardly located heating wires (11, 31) or self-heating elements and an adjustable temperature setting means (9, 29), in particular, a thermostat, and connector means (10) and/or a cable (16) for the power supply.

3. A heating device in accordance with Claim 1 or 2,
**characterised in that**
the housing (2) comprises one or more handle elements (8, 28) on the upper face (3, 23) thereof and retaining means (7, 27) on the lower face (4, 24) thereof for preventing the cover from slipping in the upper opening in the bed pan (12).

4. A heating device in accordance with Claim 3,
**characterised in that**
the retaining means (7, 27) are foot elements and especially hemi-spherical foot elements, a peripheral or segmented annular element, pin-like elements or a projection formed on the lower face (24) of a lower portion (21) of the housing.

5. A heating device in accordance with any of the Claims 1 to 4,
**characterised in that**
the shape of the lower part of the housing (2) of the heating device (1) exactly matches that of the upper opening in the bed pan (12) and lies thereon.

6. A heating device in accordance with any of the Claims 1 to 5,
**characterised in that**
the housing (2) of the heating device (1) consists of a rigid heat resistant material, in particular, V2A-steel or aluminium.

7. A heating device in accordance with any of the Claims 1 to 6,
**characterised in that**
the desired temperature for the heating device (1) amounts to T = 30 - 40 °C.

8. A heating device in accordance with any of the Claims 1 to 7,
**characterised in that**
the diameter of the upper face (3, 23) of the housing (2) is d = 310 mm, and the diameter of the lower face (4) is d = 195 mm, the height thereof is h = 55 mm, and the height of a peripheral upper edge (6) thereof is h = 12 mm, or **in that** a diameter of the upper face (3, 23) of d = 230 mm is used for small forms of bed pan.

9. A heating device in accordance with any of the Claims 1 to 9,
**characterised in that**
a curved or semi-circular flat handle element (8, 28) is provided on the upper face (3, 23) of the housing (2) and three semi-circular foot elements (7) or a projection (27) of the lower portion (21) of the housing are provided on the lower face (4, 24) of the housing (2) as retaining means.

10. A heating device in accordance with any of the Claims 1 to 9,
**characterised in that**
the housing (2) is provided in the form of a hollow body or in the form of a body of solid material having heating wires (11), heating spirals (31) or self-heating elements embedded therein, and in particular, **in that** a solid body consisting of two plates (14, 15) or a hollow body consisting of a housing upper portion (20) and a housing lower portion (21) is provided.

11. A heating device in accordance with any of the preceding Claims,
**characterised in that**
there is provided a safety thermostat (32) which cuts off the current to the heating device (1) at a predetermined maximum temperature, in particular, a temperature of T = 50 °C.

## Revendications

1. Dispositif de chauffage pour une cuvette encastrable, le dispositif de chauffage (1) présentant la forme d'un couvercle pour la cuvette encastrable (12), lequel couvercle peut être enlevé avant utilisation,
**caractérisé**
**en ce que** le dispositif de chauffage est conçu de façon complètement amovible.

2. Dispositif de chauffage selon la revendication 1,
**caractérisé**
**en ce que** le dispositif de chauffage (1) présente un boîtier (2) avec des fils chauffants (11, 31) disposés à l'intérieur ou des éléments qui se réchauffent et un moyen de régulation de température (9, 29)réglable, en particulier un thermostat, et des moyens de raccordement (10) et/ou un câble (16) pour l'alimentation électrique.

3. Dispositif de chauffage selon la revendication 1 ou 2,
**caractérisé**
**en ce que** le boîtier (2) présente sur sa face supérieure (3, 23) un ou plusieurs éléments de poignée (8, 28) et sur sa face inférieure (4, 24) des moyens de retenue (7, 27) pour empêcher un glissement du couvercle dans l'orifice supérieur de la cuvette encastrable (12).

4. Dispositif de chauffage selon la revendication 3,
**caractérisé**
**en ce que** les moyens de retenue (7, 27) sont des éléments de pied, en particulier des éléments de pied semi-sphériques, un élément annulaire périphérique ou segmenté, des éléments en forme de tige ou une saillie moulée sur la face inférieure (24) d'une partie inférieure de boîtier (21).

5. Dispositif de chauffage selon l'une quelconque des revendications 1 à 4,
**caractérisé**
**en ce que** la forme inférieure du boîtier (2) du dispositif de chauffage est réalisée ainsi de façon ajustée à l'ouverture supérieure de la cuvette encastrable (12) et s'appuie à cet endroit.

6. Dispositif de chauffage selon l'une quelconque des revendications 1 à 5,
**caractérisé**
**en ce que** le boîtier (2) du dispositif de chauffage (1) est à base d'un matériau solide et résistant à la chaleur, en particulier de l'acier V2A ou de l'aluminium.

7. Dispositif de chauffage selon l'une quelconque des revendications 1 à 6,
**caractérisé**
**en ce que** la température théorique du dispositif de chauffage (1) est T = 30° - 40°C.

8. Dispositif de chauffage selon l'une quelconque des revendications 1 à 7,
**caractérisé**
**en ce que** le boîtier (2) a un diamètre sur la face supérieure (3, 23) de d = 310 mm, un diamètre sur la face inférieure (4) de d = 195 mm, une hauteur de h = 55 mm et une hauteur d'une arête (6) supérieure périphérique de h = 12 mm, ou en ce qu'un diamètre sur la face supérieure (3, 23) de d = 230 mm est prévu pour de petits modes de réalisation de cuvette encastrable.

9. Dispositif de chauffage selon l'une quelconque des revendications 1 à 8,
**caractérisé**
**en ce qu'**il est prévu un élément de poignée (8, 28) plat, courbé ou de forme semi-circulaire sur la face supérieure (3, 23) du boîtier et sur la face inférieure (4, 24) du boîtier (2) comme moyen de retenue trois éléments de pied (7) de forme semi-circulaire ou une saillie (27) de la partie inférieure du boîtier (21).

10. Dispositif de chauffage selon l'une quelconque des revendications 1 à 9,
**caractérisé**
**en ce que** le boîtier (2) est prévu comme un corps creux ou comme un corps à base de matériau plein avec des fils chauffants (11) enrobés dedans, une spirale de chauffage (31) ou des éléments qui se réchauffent, en particulier en ce qu'il est prévu un corps plein comprenant deux plaques (14, 15) ou un corps creux comprenant une partie supérieure de boîtier (20) et une partie inférieure du boîtier (21).

11. Dispositif de chauffage selon l'une quelconque des revendications précédentes,
**caractérisé**
**en ce qu'**il est prévu un thermostat de sécurité (32), qui met hors circuit le dispositif de chauffage (1) dans le cas d'une température maximale prédéfinissable, en particulier une température de T = 50°C.
